# FASCICULE DE BREVET EUROPEEN

(11) **EP 0 153 247 B1**
(45) Date de publication et mention de la délivrance du brevet: **23.03.1988**
(21) Numéro de dépôt: 85400272.2
(22) Date de dépôt: 15.02.1985
(51) Int. Cl.: A62B 7/12

(54) **Equipement de protection du personnel contre la contamination**
Ausrüstung zum Schutz von Personen gegen Verseuchung
Equipment for personal protection against contamination

(30) Priorité: 15.02.1984 FR 8402291
(43) Date de publication de la demande: 28.08.1985
(73) Titulaire: INTERTECHNIQUE (Société anonyme), F-78374 Plaisir (FR)
(72) Inventeur: Beaussant, Raymond, F-91220 Bretigny (FR)
(74) Mandataire: Fort, Jacques

(56) Documents cités:
- DE-C- 1 031 138
- US-A- 3 179 119

## Description

L'invention a pour objet un équipement de protection du personnel en ambiance susceptible de présenter une contamination d'origine nucléaire, biologique ou chimique, équipement dit de protection NBC.

L'invention trouve une application particulièrement importante, bien que non exclusive, à bord des aéronefs pouvant opérer à haute altitude, ce qui impose au personnel de bord de porter un masque respiratoire alimenté par un régulateur à la demande.

On connaît déjà un équipement respiratoire de protection du type comprenant, d'une part, un régulateur à la demande alimenté par une source de gaz respiratoire sous pression (généralement par une source d'oxygène) et en air de dilution prélevé dans l'habitacle du personnel et relié à un masque respiratoire et, d'autre part, une cagoule de protection munie de moyens d'alimentation en air de ventilation, des moyens de filtration étant prévus pour retenir les contaminants du mélange respiratoire fourni au masque et les contaminants de l'air envoyé à la cagoule.

Dans cet équipement connu, un filtre de retenue des contaminants est interposé entre le régulateur et le masque. Ce filtre se présente sous forme d'un récipient cylindrique plat de grand diamètre, fixé sur la poitrine de la personne à protéger. Cette solution présente de graves défauts. L'encombrement du filtre de poitrine gêne considérablement le porteur, au point de réduire ses capacités d'action, notamment sur un avion de combat. La perte de charge du filtre constitue une gêne inspiratoire, encore aggravée par la contre- pression à l'expiration due à la surpression qu'il est nécessaire de maintenir dans la cagoule par rapport à l'habitacle. Le régulateur, étant placé en amont du filtre, risque d'être pollué et la décontamination en est difficile.

Enfin, les équipements respiratoires utilisés jusqu'ici utilisent généralement, comme source d'air filtré, une soufflante rotative placée à l'intérieur de la cabine. Une telle soufflante est encombrante. Elle ne présente la fiabilité nécessaire qu'au prix d'un coût élevé.

A priori, il semble que la constitution qui vient d'être décrite était la seule possible car placer le filtre en amont du régulateur implique des risques de pollution par les fuites vers les zones du régulateur qui sont en dépression par rapport à l'habitacle, ainsi que des modifications du régulateur. r.

L'invention vise à assurer la protection en ambiance NBC en réduisant les gênes apportées au porteur de l'équipement et à éviter la pollution du régulateur.

Dans ce but, l'invention propose notamment un équipement du type ci-dessus défini conforme à la partie caractérisante de la revendication 1.

Ces moyens d'alimentation peuvent avantageusement être constitués par un éjecteur placé dans la cabine, dont le fluide primaire est constitué par de l'air provenant d'un étage de compresseur du réacteur de propulsion, d'une unité de puissance auxiliaire, voire même d'une réserve d'oxygène, notamment en secours ; l'air secondaire est prélevé dans l'habitacle au travers de filtres NBC ; l'éjecteur est conçu de façon à fournir de l'air en surpression par rapport à l'habitacle. Cette surpression sera fréquemment comprise entre 5 et 15 mbars et pourra conduire à une surpression de quelques mbars dans la cagoule et le boîtier du régulateur.

L'invention sera mieux comprise à la lecture de la description qui suit d'un mode de réalisation particulier de l'invention, donné à titre d'exemple non limitatif. La description se réfère aux dessins qui l'accompagnent, dans lesquels :
- la Figure 1 montre schématiquement un équipement de protection suivant un mode de réalisation de l'invention, destiné à un piloté d'avion de combat,
- la Figure 2 est une vue en élévation simplifiée, montrant le boîtier d'un régulateur d'oxygène utilisable dans l'équipement de la Figure 1,
- la Figure 3 est un schéma montrant une constitution possible d'un éjecteur pouvant constituer les moyens d'alimentation en air de la cagoule et du régulateur,
- la Figure 4, similaire à la Figure 3, montre une variante de réalisation.

L'équipement de la Figure 1 comporte une cagoule 10 destinée à être enfilée par le pilote par dessus son casque 12 et son masque respiratoire 14. La cagoule 10 est munie d'une visière transparente 16 et, de préférence, d'un clapet de décharge 18 qui fixe la surpression régnant dans la cagoule ou, du moins, la limite. La cagoule porte également un embout d'entrée de la tuyauterie d'admission du masque 20 et une conduite 22 d'alimentation en air de ventilation, terminée par un diffuseur en queue de carpe qui répartit l'air sur la visière 16 afin d'éviter la formation de buée.

La tuyauterie 20 d'alimentation du masque est reliée en amont à un régulateur à la demande 24 raccordé à une source de gaz respiratoire sous pression. Dans l'équipement montré en Figure 1, cette source comporte une conduite 26 fixée au siège, reliée par un raccord arrachable 28 à une conduite d'amenée 30 provenant par exemple d'un convertisseur d'oxygène liquide. Le siège porte également une bouteille d'oxygène de secours 34, qui prend le relais du convertisseur en cas de défaut d'alimentation par ce dernier, par exemple en cas d'éjection.

La cagoule 10 et le régulateur 24 sont munis d'une alimentation en air filtré en légère surpression par rapport à l'atmosphère de l'habitacle. Une fraction de l'air d'alimentation est prélevée, à une pression de quelques bars, sur le compresseur d'un réacteur de l'avion, sur une unité de puissance auxiliaire ou sur toute autre source (non représentée). Cet air traverse successivement un filtre de retenue d'huile et d'eau 36 et un filtre 38 de retenue des contaminants d'origine chimique, bactériologique et/ou radioactive (filtre NBC). Cet air constitue le gaz primaire dans un éjecteur 42 d'aspiration du reste de l'air nécessaire à la dilution et à la ventilation. L'air secondaire est prélevé dans l'atmosphère de l'habitacle, à travers deux filtres NBC 40.

L'air qui sort de l'éjecteur, à une pression supérieure à celle de l'habitacle, alimente, par l'intermédiaire de raccords arrachables 44 et 43, d'une part le boîtier du régulateur 24, d'autre part, la cagoule 10.

Le régulateur 24 (Figure 2) comporte des mécanismes portés par un carter 45 et enfermés dans un boîtier 46. Les mécanismes eux-mêmes ne seront pas décrits, car ils peuvent être d'un type quelconque. A titre de simples exemples, on peut citer les mécanismes à commande pneumatique tels que ceux décrits dans le brevet FR-A-1 557 809 et à commande électrique décrits dans le brevet US-A-4 336 590. Mais alors que, dans un régulateur classique, le carter à mécanismes est entouré par l'atmosphère de l'habitacle, où il prélève l'air de dilution, dans celui de la Figure 2 le carter est soumis à une surpression, maintenue par l'éjecteur 42 et régulée par une soupape tarée 48, avantageusement prévue pour que la même surpression règne dans la cagoule et dans le boîtier du régulateur, donc dans la cagoule et le masque.

Un clapet anti-suffocation 50 peut également être prévu sur le boîtier pour alimenter le régulateur à partir de l'habitacle en cas de cessation de l'arrivée d'air de l'éjecteur 42 lorsque cette fonction est prévue dans le régulateur.

Du fait de la surpression en fonctionnement normal, les fuites éventuelles, par exemple le long des boutons de commande 52, se produisent vers l'extérieur et ne peuvent provoquer une pollution de l'air admis au masque. L'entrée d'air de dilution 54 débouche dans l'espace en surpression alimenté en air filtré et délimité par le boîtier 46 et le carter 45, de sorte qu'il ne peut être pollué par des entrées d'air depuis l'habitacle.

Le régulateur peut être complété par une prise de pression obturable 56 permettant de contrôler la pression qui règne dans le boîtier.

Le tarage des clapets 18 et 48 sera choisi en tenant compte de l'équipement vestimentaire du personnel à protéger. Lorsque le pilote est équipé d'un plastron à poche de poitrine gonflable pour compenser la surpression à l'aspiration, on peut adopter une surpression d'environ 5 mbars au-dessus de la pression dans l'habitacle. Dans le cas contraire, on peut adopter une surpression de 2 à 3 mbars qui n'apporte aucune gêne respiratoire et suffit à la protection contre les entrées d'air pollué.

L'éjecteur 42 peut avoir l'une des constitutions schématisées en Figures 3 et 4 lorsque l'on souhaite disposer d'une alimentation de secours.

Dans le cas de la Figure 3, l'éjecteur 42 utilise deux injecteurs concentriques. L'injecteur interne 57 est relié à l'alimentation en air purifié sous pression par l'intermédiaire d'un limiteur de pression ou d'un détendeur 58. L'injecteur externe 59 est relié, par une conduite 60, à l'alimentation en oxygène 30. Sur la conduite 60 sont interposés, d'une part, un clapet 62 commandé par la pression de sortie du détendeur 58, d'autre part, une vanne à commande manuelle 64. Le clapet 62 est maintenu en position de fermeture aussi longtemps que la pression d'alimentation de l'injecteur interne 57 dépasse un seuil prédéterminé. La vanne 64 est fermée en fonctionnement normal (en attente) pour éviter les pertes d'oxygène. Elle est commandable manuellement pour mettre en oeuvre l'alimentation en oxygène. La disposition des deux injecteurs peut être inversée.

L'éjecteur montré schématiquement en Figure 4 (où les organes correspondant à ceux de la Figure 3 sont désignés par le même numéro de référence) comporte un seul injecteur 57. Lors du fonctionnement normal, cet injecteur est alimenté à travers le limiteur de débit ou détendeur 58, qui maintient une pression d'injection sensiblement constante. L'arrivée d'oxygène est interdite par le clapet 62. En cas de manque d'air, par exemple à la suite d'une panne des moyens alimentant le limiteur 58, le clapet 62 s'ouvre sous la pression de l'oxygène (arrivant par un robinet similaire au robinet 64 de la Figure 3 et non représenté). Un gicleur 68 limite le débit d'oxygène. Les fuites d'oxygène vers l'alimentation en panne sont interdites par un clapet anti-retour 70.

Quel que soit le mode de réalisation utilisé, on voit que le dispositif suivant l'invention fait disparaître la gêne apportée par le filtre de poitrine, assure le confort respiratoire par tarage correspondant des clapets de cagoule et de régulateur, évite la pollution du régulateur d'oxygène sans pour autant exiger une modification importante de ce dernier. Les solutions utilisant un éjecteur, c'est-à-dire un organe statique, ont une très grande fiabilité. Il n'en est pas moins possible d'utiliser une soufflante, mais cette dernière peut être placée hors de l'habitacle, donc avoir sans Inconvénient des dimensions importantes. Enfin, le dispositif selon l'invention est aisément prévu pour assurer une redondance d'alimentation garantissant la sécurité.

L'équipement est susceptible de nombreuses variantes de réalisation. Au surplus, il peut être utilisé également à basse altitude, lorsque le personnel n'a pas besoin d'être équipé de masque respiratoire. Dans ce cas, l'éjecteur 42 n'alimentera que la cagoule.

Le débit de ventilation sera en règle générale compris entre 50 et 75 I/mn ATPD, ainsi que le débit d'alimentation du boîtier régulateur.

Il va sans dire que la portée du présent brevet s'étend à de telles variantes, ainsi plus généralement qu'à toutes autres restant dans le cadre des équivalences.

## Revendications

1. Equipement respiratoire de protection du personnel contre la contamination, comprenant, d'une part, un régulateur à la demande alimenté en gaz respiratoire sous pression (généralement en oxygène) par une source et en air de dilution à partir de l'habitacle et relié à un masque respiratoire et, d'autre part, une cagoule de protection (10) munie de moyens d'alimentation en air de ventilation, des moyens de filtration étant prévus pour retenir les contaminants du mélange respiratoire fourni au masque et les contaminants de l'air envoyé à la cagoule, caractérisé en ce que le régulateur (24) comporte un boîtier (46) délimitant un espace de protection autour d'un carter (45) qui contient les mécanismes du régulateur et qui est muni d'une entrée (54) d'air de dilution à partir de l'espace de protection, ledit espace étant alimenté en air filtré sous une surpression du même ordre que celle qui règne dans la cagoule par prélèvement sur les moyens d'alimentation de la cagoule, cet air filtré de l'espace de protection et de la cagoule ayant passé à travers lesdits moyens de filtration (36, 38, 40).

2. Equipement selon la revendication 1, caractérisé en ce que le boîtier (46) est muni d'un clapet (48) de maintien de la surpression dans le boîtier à une valeur proche de la surpression dans la cagoule.

3. Equipement selon la revendication 2, caractérisé en ce que -l'équipement comportant un plastron à poche de poitrine- la surpression est de l'ordre de 5 mbars.

4. Equipement selon l'une quelconque des revendications 1 à 3, caractérisé en ce que le boîtier (46) est muni d'un clapet d'admission anti-suffocation (50).

5. Equipement selon l'une quelconque des revendications 1 à 4, caractérisé en ce que lesdits moyens d'alimentation comportent un éjecteur (42) placé dans la cabine, dont le fluide primaire est constitué par de l'air provenant d'un étage de compresseur du réacteur de propulsion, d'une unité de puissance auxiliaire, d'une réserve d'oxygène ou d'une soufflante placée hors de l'habitacle.

6. Equipement selon la revendication 5, caractérisé en ce que l'éjecteur est muni de moyens de filtrage NBC (40) permettant l'arrivée à l'éjecteur d'air secondaire prélevé dans l'habitacle.

7. Equipement selon la revendication 5 ou 6, caractérisé en ce que l'éjecteur est muni d'une alimentation de secours en oxygène sous pression, par l'intermédiaire d'un clapet maintenu en position de fermeture par la pression du fluide primaire d'alimentation normale de l'éjecteur.

## Claims

1. Breathing equipment for protecting personnel from contamination, comprising, on the one hand, a demand regulator supplied with pressurized respiratory gas (typically oxygen) from a source and with dilution air from the living space and connected to a respiratory mask and, on the other hand, a protection hood (10) provided with means for supplying it with ventilation air, filtering means being arranged for retaining the contaminants of the respiratory mixture delivered to the mask and the contaminants of the air delivered to the hood, characterized in that the regulator (24) comprises a case (46) which defines a protection space around a housing (45) which contains the mechanisms of the regulator and which is provided with a dilution air inlet (54) from the protection space, said space being fed with filtered air under an overpressure of the same order of magnitude as the overpressure which prevails in the hood by diverting air from the means for supplying the hood, said filtered air delivered to the protection space and the hood having passed through said filtration means (36, 38, 40).

2. Equipment according to claim 1, characterized in that the case (46) is provided with a valve (48) for maintaining the overpressure in the case at a value close to the pressure in the hood.

3. Equipment according to claim 2, characterized in that - the equipment comprising a waistcoat with a breast pocket-the overpressure is of approximately 5 mbar.

4. Equipment according to any one of claims 1-3, characterized in that the case (46) is provided with an intake check valve (50) for avoiding suffocation.

5. Equipment according to any one of claims 1-4, characterized in that said supplying means comprises an ejector (42) located in the living space, whose primary fluid consists of air from a compression stage of the propulsion reactor, from an auxiliary power unit, from an oxygen storage, or from a blower located out of the living space.

6. Equipment according to claim 5, characterized in that the ejector is provided with NBC filter means (40) for arrival of air from the living space to the ejector.

7. Equipment according to claim 5 or6, characterized in that the ejector is provided with an emergency supply of pressurized oxygen via a valve maintained in closed condition by the pressure of the primary fluid which feeds the ejector under normal conditions.

## Patentansprüche

1. Atemschutzgerät zum Schutz des Personals gegen Verunreinigungen, welches einerseits einen lungenautomatischen Regler, der mit Atemgas unter Druck (im allgemeinen mit Sauerstoff) von einer Quelle und mit Verdünnungsluft im wesentlichen aus dem Aufenthaltsraum versorgt wird und an eine Atemmaske angeschlossen ist, und andererseits eine Schutzhaube (10) umfasst, die mit Einrichtungen zur Versorgung mit Belüftungsluft versehen ist, wobei Filtereinrichtungen vorgesehen sind, um die Verunreinigungen der Atemmischung, mit der die Maske versorgt wird, und die Verunreinigungen der zur Haube geleiteten Luft zurückzuhalten, dadurch gekennzeichnet, dass der Regler (24) eine Kapsel (46) aufweist, welche einen Schutzraum um ein Gehäuse (45) herum umgrenzt, welches die Regelmechanismen enthält und das mit einer Eintrittsöffnung (54) für Verdünnungsluft aus dem Schutzraum versehen ist, wobei der Raum mit filtrierter Luft unter überdruck derselben Grössenordnung, wie er in der Haube herrscht, durch Entnahme an den Einrichtungen zur Versorgung der Haube versorgt wird, wobei die filtrierte Luft des Schutzraums und der Haube die Filtereinrichtungen (36, 38, 40) durchquert hat.

2. Gerät gemäss Anspruch 1, dadurch gekennzeichnet, dass die Kapsel (46) mit einem Ventil (48) versehen ist, um den Überdruck in der Kapsel bei einem Wert nahe dem Überdruck in der Haube zu halten.

3. Gerät gemäss Anspruch 2, dadurch gekennzeichnet, dass - bei einem Gerät, welches eine Druckweste mit aufblasbarer Brusttasche umfasst - der Überdruck in der Grössenordnung von 5 mbar liegt.

4. Gerät gemäss irgendeinem der Ansprüche 1 bis 3, dadurch gekennzeichnet, dass die Kapsel (46) mit einem Einlassventil gegen Atemnot (50) versehen ist.

5. Gerät gemäss irgendeinem der Ansprüche 1 bis 4, dadurch gekennzeichnet, dass die Versorgungseinrichtungen einen in der Kabine angeordneten Injektor (42) umfassen, dessen Primärstrom aus Luft besteht, die aus einer Kompresserstufe des Strahltriebwerks, aus einer Hilfsenergieversorgungseinheit, aus einem Sauerstoffvorrat oder aus einem ausserhalb des Personalraums angeordneten Gebläse stammt.

6. Gerät gemäss Anspruch 5, dadurch gekennzeichnet, dass der Injektor mit ABC-Filtereinrichtungen (40) versehen ist, die den Zufluss von aus dem Personalraum entnommener Sekundärluft zum Injektor erlauben.

7. Gerät gemäss Anspruch 5 oder 6, dadurch gekennzeichnet, dass der Injektor mit einer Notversorgung mit Sauerstoff unter Druck ausgestattet ist, und zwar über ein Ventil, welches durch den Druck des Primärstroms der Normalversorgung des Injektors in Schliessstellung gehalten wird.
